# EUROPÄISCHE PATENTANMELDUNG

(11) **EP 1 622 169 A1**
(43) Veröffentlichungstag der Anmeldung: **01.02.2006**
(21) Anmeldenummer: 04018198.4
(22) Anmeldetag: 31.07.2004
(51) Int. Cl.: G21F 5/10

(54) **Transportbehälter für radioaktive Elemente**

(71) Anmelder: GNS Gesellschaft für Nuklear-Service mbH, 45127 Essen (DE)
(72) Erfinder: Siegmund, Gerd, 45883 Gelsenkirchen (DE); Wriegt, Jürgen, 42579 Heiligenhaus (DE); Sowa, Wolfgang, Dr., 44868 Bochum (DE)
(74) Vertreter: Rohmann, Michael

(57) **Zusammenfassung**

Transportbehälter für radioaktive Elemente mit Behältermantel, Behälterboden und zumindest einem Behälterdeckel. Über den Umfang des Behältermantels ist eine Vielzahl von Kühlrippen verteilt. Die Kühlrippen sind von dem Behältermantel abnehmbar.

## Beschreibung

Die Erfindung betrifft einen Transportbehälter für radioaktive Elemente mit Behältermantel, Behälterboden und zumindest einem Behälterdeckel, wobei über den Umfang des Behältermantels eine Vielzahl von Kühlrippen angeordnet ist. ― Radioaktive Elemente meint insbesondere radioaktive Abfälle wie abgebrannte Brennelemente. Der erfindungsgemäße Transportbehälter kann grundsätzlich auch als Lagerbehälter eingesetzt werden. Es liegt im Rahmen der Erfindung, dass der Transportbehälter zur Aufnahme von wärmeentwickelnden radioaktiven Elementen vorgesehen ist.

Aus der Praxis sind Behälter für wärmeentwickelnde radioaktive Elemente bzw. radioaktive Abfälle bekannt, bei denen die Kühlrippen fest installiert bzw. angeformt sind und somit von dem Behälter nicht ohne weiteres entfernbar sind. Die Kühlrippen sind beispielsweise an den Behältermantel angeschweißt oder werden durch mechanische Drehbearbeitung aus dem Mantel heraus geformt. Diese gleichsam fest installierten Kühlrippen können jedoch Probleme bereiten, wenn ein Transport des Behälters vorgesehen ist. Ein Transportschutz muss insbesondere beim sogenannten Overpackeinsatz möglichst dicht am Behälterkörper bzw. am Behältermantel angebracht werden. Bei fest installierten Kühlrippen ist ein solcher Transportschutz bzw. ein Overpackeinsatz und damit in der Regel ein solcher Behältertransport nicht möglich.

Demgegenüber liegt der Erfindung das technische Problem zugrunde, einen Transportbehälter für radioaktive Elemente anzugeben, bei dem die vorstehend erläuterten Probleme vermieden werden.

Zur Lösung dieses technischen Problems lehrt die Erfindung einen Transportbehälter der eingangs beschriebenen Art, welcher dadurch gekennzeichnet ist, dass die Kühlrippen von dem Behältermantel abnehmbar bzw. entfernbar sind.

Es liegt im Rahmen der Erfindung, dass die Kühlrippen nach ihrer Entfernung auch wieder an dem Behältermantel anbringbar bzw. montierbar sind.

Im aufgestellten Zustand des Transportbehälters verlaufen die Kühlrippen zweckmäßigerweise in vertikaler Richtung bzw. parallel zur Längsachse/Längsrichtung des Transportbehälters. Es liegt im Rahmen der Erfindung, dass die Kühlrippen über den gesamten Behälterumfang verteilt angeordnet sind und somit gleichsam einen Rippenmantel um den Behältermantel bilden. Zweckmäßigerweise erstrecken sich die Kühlrippen über die gesamte Behälterhöhe oder über den größten Teil der Behälterhöhe. Vorzugsweise liegen die Kühlrippen dabei fest und eng am Behältermantel an.

Es liegt im Rahmen der Erfindung, dass eine Mehrzahl von Kühlrippen zu einem Kühlrippenaggregat verbunden ist und dass das Kühlrippenaggregat als Ganzes bzw. als Einheit von dem Behältermantel abnehmbar/entfernbar ist. Wenn der Behältermantel des Transportbehälters nach bevorzugter Ausführungsform zylinderförmig ausgeführt ist, so ist das am Behältermantel anliegende Kühlrippenaggregat bevorzugt zylinderförmig oder teilzylinderförmig ausgebildet. Bei dem Kühlrippenaggregat handelt es sich um ein bezüglich der Umfangsrichtung des Behälters flexibles Aggregat. Auf diese Weise ist es möglich, dass die Kühlrippen bzw. das Kühlrippenaggregat möglichst eng und formschlüssig an dem Behälter anliegen können.

Nach einer Ausführungsform der Erfindung ist der Behältermantel von lediglich einem Kühlrippenaggregat umgeben. Dann sind die Enden dieses Kühlrippenaggregates bzw. die endseitigen Kühlrippen dieses Kühlrippenaggregates zweckmäßigerweise miteinander verbunden. Wenn lediglich ein Kühlrippenaggregat vorgesehen ist und der Behältermantel nach bevorzugter Ausführungsform zylinderförmig ausgebildet ist, so ist das am Behältermantel anliegende bzw. montierte eine Kühlrippenaggregat bevorzugt zylinderförmig ausgebildet. Nach einer anderen bevorzugten Ausführungsform ist der Behältermantel von mindestens zwei Kühlrippenaggregaten umgeben. Nach sehr bevorzugter Ausführungsform der Erfindung sind insgesamt zwei Kühlrippenaggregate vorgesehen, die an dem Behältermantel anliegen und dabei den Behälter bzw. den Behältermantel vollständig umgeben. Wenn nach bevorzugter Ausführungsform der Behältermantel zylinderförmig ausgebildet ist, so haben die an dem Behältermantel anliegenden zwei Kühlrippenaggregate vorzugsweise die Form von zwei Teilzylindern, die sich zu einem zylinderförmigen Rippenmantel ergänzen. Zweckmäßigerweise sind die beiden Kühlrippenaggregate gleich groß und somit im Querschnitt halbkreisförmig. Vorzugsweise weisen beide Kühlrippenaggregate die gleiche Anzahl bzw. im Wesentlichen die gleiche Anzahl von Kühlrippen auf.

Es liegt im Rahmen der Erfindung, dass die Kühlrippen durch zumindest einen Verbindungsstrang zu einem Kühlrippenaggregat miteinander verbunden sind. Dabei handelt es sich zweckmäßigerweise um einen flexiblen bzw. biegsamen Verbindungsstrang. Der Verbindungsstrang ist vorzugsweise als Metallseil bzw. Drahtseil ausgeführt. Der Verbindungsstrang kann aber auch ein Gurt oder dergleichen sein. Zweckmäßigerweise sind mehrere Verbindungsstränge vorgesehen, die die Kühlrippen zu dem Kühlrippenaggregat verbinden. Die Verbindungsstränge sind dann über die Höhe des Kühlrippenaggregates bzw. des Behältermantels verteilt angeordnet. Höhe des Kühlrippenaggregates bzw. Höhe des Behältermantels bezieht sich auf die vertikale Erstreckung im aufgestellten Zustand des Transportbehälters. Mit Hilfe eines flexiblen Verbindungsstranges wird das Kühlrippenaggregat zu einem flexiblen Aggregat in Bezug auf die Umfangsrichtung des Behältermantels. Mit anderen Worten kann das Kühlrippenaggregat der Rundung des Behälters folgend eng bzw. formschlüssig an den Behältermantel angelegt werden. Es liegt im Rahmen der Erfindung, dass ein Verbindungsstrang die Kühlrippen durchsetzt bzw. durchgreift, die er zu dem Kühlrippenaggregat verbindet.

Nach bevorzugter Ausführungsform der Erfindung sind die Kühlrippen mit Hilfe von Abstandshaltern auf einem Verbindungsstrang bzw. auf den Verbindungssträngen positioniert. Es liegt im Rahmen der Erfindung, dass mit diesen Abstandshaltern bestimmte Abstände zwischen den einzelnen Kühlrippen erzeugt werden. Vorzugsweise sind gleiche bzw. konstante Abstände zwischen den einzelnen Kühlrippen eines Kühlrippenaggregates vorgesehen. Es liegt im Rahmen der Erfindung, dass die Kühlrippen auf dem Verbindungsstrang fixiert sind. Bei den Abstandshaltern handelt es sich vorzugsweise um Quetschklemmen, mit denen die Kühlrippen abstandseinhaltend auf dem Verbindungsstrang gehalten bzw. fixiert werden. Die Quetschklemmen bestehen beispielsweise aus Aluminium.

Wenn nach einer Ausführungsform der Erfindung lediglich ein Kühlrippenaggregat vorgesehen ist, sind zweckmäßigerweise die beiden Enden dieses Kühlrippenaggregates über zumindest ein Spannelement miteinander verbunden. Wenn nach bevorzugter Ausführungsform der Erfindung mehr als ein Kühlrippenaggregat vorgesehen ist, so sind vorzugsweise zwei Kühlrippenaggregate über zumindest ein Spannelement miteinander verbunden. Ein solches Spannelement setzt ein Kühlrippenaggregat gleichsam unter Vorspannung bzw. Zugspannung. Das Kühlrippenaggregat wird auf diese Weise mit dem Behältermantel verspannt bzw. an dem Behältermantel gedrückt. Es liegt im Rahmen der Erfindung, dass über die Höhe des Kühlrippenaggregates bzw. über die Höhe des Behältermantels mehrere Spannelemente vorgesehen sind bzw. verteilt angeordnet sind. Zweckmäßigerweise ist ein Spannelement zwischen zwei Kühlrippen, die jeweils zwei unterschiedlichen Kühlrippenaggregaten angehören, vorgesehen. Das Spannelement verbindet also die beiden Kühlrippen dieser beiden unterschiedlichen Kühlrippenaggregate. Ein Spannelement ist bevorzugt im Querschnitt U-förmig ausgebildet. Wenn der Kühlrippenmantel des Transportbehälters lediglich von zwei Kühlrippenaggregaten gebildet wird, so sind jeweils die beiden endseitigen Kühlrippen eines Kühlrippenaggregates mit den beiden anderen endseitigen Kühlrippen des zweiten Kühlrippenaggregates verbunden.

Nach bevorzugter Ausführungsform der Erfindung ist zumindest ein Teil der Kühlrippen im Querschnitt U-förmig ausgebildet. Vorzugsweise sind alle um den Behältermantel angeordneten Kühlrippen im Querschnitt U-förmig ausgeführt. Im montierten Zustand liegen die Kühlrippen dann mit ihrer U-Basis zweckmäßigerweise formschlüssig am Behältermantel an. Vorzugsweise ist die Form der U-Basis einer im Querschnitt U-förmig ausgebildeten Kühlrippe dem Radius des Behältermantels angepasst, so dass eine formschlüssige enge Anlage möglich ist. Es liegt im Rahmen der Erfindung, dass die Kühlrippen aus Metall, vorzugsweise aus Leichtmetall und sehr bevorzugt aus Aluminium bestehen. Zweckmäßigerweise sind die Kühlrippen als Aluminiumstrangprofile ausgeführt. ― Eine bevorzugte Ausführungsform der Erfindung ist dadurch gekennzeichnet, dass ein Verbindungsstrang zur Verbindung der Kühlrippen zu einem Kühlrippenaggregat durch die U-Schenkel der Kühlrippen geführt ist. Zweckmäßigerweise sind entsprechende Öffnungen für einen Verbindungsstrang in den U-Schenkeln einer im Querschnitt U-förmig ausgebildeten Kühlrippe vorgesehen. Die oben genannten Abstandselemente, mit denen die Kühlrippen auf dem Verbindungsstrang positioniert werden, liegen zweckmäßigerweise an den U-Schenkeln der Kühlrippen an. ― Nach einer anderen bevorzugten Ausführungsform der Erfindung können die Kühlrippen im Querschnitt auch L-förmig ausgebildet sein.

Der Erfindung liegt die Erkenntnis zugrunde, dass ein erfindungsgemäßer Transportbehälter problemlos mit einem Transportschutz versehen werden kann, weil die Kühlrippen des erfindungsgemäßen Transportbehälters auf einfache Weise entfernt werden können bzw. vorübergehend entfernt werden können. Insbesondere bei der bevorzugten Ausführungsform mit Kühlrippenaggregaten können diese Kühlrippenaggregate auf einfache Weise und zügig gelöst und entfernt werden. Nichtsdestoweniger erfüllt der Kühlrippenmantel eines erfindungsgemäßen Transportbehälters seine Kühlfunktion überraschend effektiv. Es ist auch hervorzuheben, dass ein Behälter auf einfache und kostengünstige Weise mit den erfindungsgemäßen Kühlrippen bzw. mit den erfindungsgemäßen Kühlrippenaggregaten ausgerüstet werden kann. Sowohl die Herstellung eines solchen Kühlrippenmantels als auch die Montage am Behälter ist mit geringem Aufwand und somit mit relativ geringen Kosten möglich.

Nachfolgend wird die Erfindung anhand einer lediglich ein Ausführungsbeispiel darstellenden Zeichnung näher erläutert. Es zeigen in schematischer Darstellung:
- **Fig. 1**: eine perspektivische Ansicht eines Kühlrippenmantels für einen erfindungsgemäßen Transportbehälter,
- **Fig. 2**: einen vergrößerten Ausschnitt A aus der Fig. 1 und
- **Fig. 3**: einen Teilschnitt durch den Gegenstand gemäß Fig. 2.

Die Figuren zeigen einen Kühlrippenmantel eines Transportbehälters für wärmeentwickelnde radioaktive Elemente, welcher Transportbehälter einen Behältermantel 1 sowie einen nicht näher dargestellten Behälterboden und einen ebenfalls nicht näher dargestellten Behälterdeckel aufweist. Über den Umfang des Behältermantels 1 ist eine Vielzahl von Kühlrippen 2 angeordnet. Erfindungsgemäß sind diese Kühlrippen 2 von dem Behältermantel 1 abnehmbar bzw. entfernbar und anschließend auch wieder montierbar. Die Kühlrippen 2 verlaufen parallel zur Längsachse bzw. Längsrichtung des Behälters und sind über den gesamten Behälterumfang verteilt.

Im Ausführungsbeispiel nach den Figuren sind die Kühlrippen 2 zu zwei Kühlrippenaggregaten 3, 4 verbunden und diese Kühlrippenaggregate 3, 4 sind von dem Behältermantel 1 abnehmbar. Die Kühlrippenaggregate 3, 4 liegen zweckmäßigerweise und im Ausführungsbeispiel eng an dem Behältermantel 1 an. Jedes der beiden Kühlrippenaggregate 3, 4 ist in dem am Behältermantel 1 anliegenden Zustand halbzylinderförmig und im Querschnitt halbkreisförmig ausgebildet.

In den Figuren ist erkennbar, dass die Kühlrippen 2 durch Verbindungsstränge 5 zu einem Kühlrippenaggregat 3, 4 miteinander verbunden sind. Es liegt im Rahmen der Erfindung, dass die Verbindungsstränge 5 flexibel bzw. biegsam sind. Auf diese Weise sind die Kühlrippenaggregate 3, 4 in Umfangsrichtung des Behälters flexibel bzw. biegsam, so dass sie problemlos eng an den Behältermantel 1 angelegt werden können. Insbesondere in der Fig. 1 ist erkennbar, dass mehrere Verbindungsstränge 5 über die Höhe des Behälters verteilt sind. Bei den Verbindungssträngen 5 mag es sich im Ausführungsbeispiel um Drahtseile aus Stahl handeln.

Vor allem in den Fig. 2 und 3 ist ersichtlich, dass die Kühlrippen 2 mit Hilfe von Abstandshaltern 6 auf einem Verbindungsstrang 5 positioniert sind. Bei diesen Abstandshaltern 6 mag es sich im Ausführungsbeispiel um Quetschklemmen aus Aluminium handeln. In den Fig. 2 und 3 ist weiterhin erkennbar, dass die einzelnen Kühlrippen 2 in einem Kühlrippenaggregat 3, 4 voneinander beabstandet sind und dass gleiche konstante Abstände zwischen den Kühlrippen 2 vorgesehen sind.

Vorzugsweise und im Ausführungsbeispiel nach den Figuren sind die beiden Kühlrippenaggregate 3, 4 an ihren Enden 7, 8 über Spannelemente 9 miteinander verbunden. Die Spannelemente 9 sorgen dafür, dass der Kühlrippenmantel bzw. die Kühlrippenaggregate 3, 4 mit dem Behältermantel 1 gleichsam verspannt werden und somit sehr eng und formschlüssig am Behältermantel 1 anliegen. Die Kühlrippenaggregate 3, 4 werden durch die Spannelemente 9 unter Vorspannung gesetzt. In der Fig. 1 ist erkennbar, dass mehrere Spannelemente 9 über die Höhe bzw. in Längsrichtung des Behälters verteilt angeordnet sind. Ein Spannelement 9 verbindet jeweils die Kühlrippen 2 an den Enden der Kühlrippenaggregate 3, 4. Insbesondere den Fig. 2 und 3 ist entnehmbar, dass die Spannelemente im Querschnitt U-förmig ausgebildet sind.

Bei den Kühlrippen 2 handelt es sich im Übrigen zweckmäßigerweise um Strangprofile aus Aluminium. Die Kühlrippen sind im Querschnitt U-förmig ausgeführt und liegen mit ihrer U-Basis 10 an dem Behältermantel 1 an. Zweckmäßigerweise und im Ausführungsbeispiel ist die U-Basis der Kühlrippen 2 an die Krümmung des Behältermantels 1 bzw. den entsprechenden Radius angepasst. Auf diese Weise wird eine formschlüssige Anlage der Kühlrippen 2 an dem Behältermantel 1 erreicht. Im Übrigen ist in den Figuren erkennbar, dass ein Verbindungsstrang 5, der die Kühlrippen 2 zu den Kühlrippenaggregaten 3, 4 verbindet, durch die U-Schenkel 11 der Kühlrippen 2 geführt ist. Die U-Schenkel 11 der Kühlrippen 2 weisen dazu entsprechende Öffnungen auf.

## Patentansprüche

1. Transportbehälter für radioaktive Elemente mit Behältermantel (1), Behälterboden und zumindest einem Behälterdeckel, wobei über den Umfang des Behältermantels (1) eine Vielzahl von Kühlrippen (2) angeordnet ist, **dadurch gekennzeichnet, dass** die Kühlrippen (2) von dem Behältermantel (1) abnehmbar sind.

2. Transportbehälter nach Anspruch 1, **dadurch gekennzeichnet, dass** eine Mehrzahl von Kühlrippen (2) zu einem Kühlrippenaggregat (3, 4) verbunden ist und dass das Kühlrippenaggregat (3, 4) von dem Behältermantel (1) abnehmbar ist.

3. Transportbehälter nach Anspruch 2, **dadurch gekennzeichnet, dass** der Behältermantel (1) von mindestens einem Kühlrippenaggregat (3, 4), vorzugsweise von mindestens zwei Kühlrippenaggregaten (3, 4) umgeben ist.

4. Transportbehälter nach einem der Ansprüche 1 bis 3, **dadurch gekennzeichnet, dass** die Kühlrippen (2) durch zumindest einen Verbindungsstrang (5) zu einem Kühlrippenaggregat (3, 4) miteinander verbunden sind.

5. Transportbehälter nach Anspruch 4, **dadurch gekennzeichnet, dass** die Kühlrippen (2) mit Hilfe von Abstandshaltern (6) auf einem Verbindungsstrang (5) positioniert sind.

6. Transportbehälter nach einem der Ansprüche 2 bis 5, **dadurch gekennzeichnet, dass** die Enden eines Kühlrippenaggregates (3, 4) oder dass zwei Kühlrippenaggregate (3, 4) über zumindest ein Spannelement (9) miteinander verbunden sind.

7. Transportbehälter nach einem der Ansprüche 1 bis 6, **dadurch gekennzeichnet, dass** zumindest ein Teil der Kühlrippen (2) im Querschnitt U-förmig ausgebildet ist.

8. Transportbehälter nach Anspruch 7, **dadurch gekennzeichnet, dass** ein Verbindungsstrang (5) zur Verbindung der Kühlrippen (2) zu einem Kühlrippenaggregat (3, 4) durch die U-Schenkel (11) der Kühlrippen (2) geführt ist.
